# EUROPÄISCHE PATENTSCHRIFT

(11) **EP 0 295 326 B1**
(45) Veröffentlichungstag und Bekanntmachung des Hinweises auf die Patenterteilung: **20.01.1993**
(21) Anmeldenummer: 87108832.4
(22) Anmeldetag: 19.06.1987
(51) Int. Cl.: F41H 11/14

(54) **Verfahren und Vorrichtung zum pyrotechnischen Räumen eines mit Sprengmitteln versehenen Gebietes, insbesondere eines Minenfeldes**
Method and device for the pyrotechnical clearance of an area containing explosive charges, especially a mine field
Procédé et dispositif pour déminer par voie pyrotechnique un terrain contenant des charges explosives, notamment un champ de mines

(43) Veröffentlichungstag der Anmeldung: 21.12.1988
(73) Patentinhaber: COMET GmbH Pyrotechnik-Apparatebau, D-27574 Bremerhaven (DE)
(72) Erfinder: Walther, Willy, D-2850 Bremerhaven (DE); Heydkamp, Horst, D-2850 Bremerhaven (DE); Dix, Ernst, D-2850 Bremerhaven (DE)
(74) Vertreter: Bolte, Erich, Dipl.-Ing.

(56) Entgegenhaltungen:
- DE-B- 1 122 423
- DE-C- 564 652
- FR-A- 407 488
- FR-A- 1 445 111
- FR-A- 2 226 064
- FR-A- 2 226 065
- US-A- 2 455 354
- C.F. FOSS: "Jane's Combat Support Equipment", 1. Ausgabe, 1978-79,Teil "Mine. clearing equipment", Seiten 173-179, Mac Donalds and Janes's Publishers Ltd, London, GB; "Swedish mine-clearing equipment"
- Idem

## Beschreibung

Die Erfindung betrifft ein Verfahren zum Räumen eines mit Sprengmitteln versehenen Gebiets, insbesondere eines Minenfelds, gemäß dem Oberbegriff des Anspruchs 1. Des weiteren betrifft die Erfindung eine vorzugsweise zur Durchführung des Verfahrens dienende Vorrichtung gemäß dem Oberbegriff des Anspruchs 5.

Aus C.F. Foss "Jane's Combat Support Equipment", 1. Ausgabe, 1978-79, S. 174, ist eine Vorrichtung der gattungsgemäßen Art bekannt. Diese Vorrichtung verfügt über ein transportables Räummittel, das sich aus in unterschiedlichen Transportbehältern untergebrachten Räummittelabschnitten zusammensetzt. Die Räummittelabschnitte sind mit Sprengladungen versehen. Nach dem Zusammenkuppeln der Räummittelabschnitte wird bei dieser bekannten Vorrichtung das so gebildete Räummittel durch ein als Rakete ausgebildetes Flugobjekt über das zu räumende Gebiet geschossen und anschließend die Sprengladungen der Räummittelabschnitte gezündet. Aus diesem Stand der Technik sind keine Maßnahmen bekannt, die den Gebrauch der Vorrichtung vereinfachen, nämlich das Räummittel in eine Abschußposition bringen.

Aus der FR-A-2 226 064 und der DE-A-1 122 423 sind Vorrichtungen zum Räumen von Minenfeldern bekannt, die über ein in einem Transportbehälter untergebrachtes einstückiges Räummittel verfügen. Aus Gewichtsgründen können die Räummittel bei den bekannten Vorrichtungen nur eine begrenzte Länge aufweisen, damit sie vor allem manuell transportierbar sind. Aufgrund dessen kann mit dem Räummittel der bekannten Vorrichtung nur ein relativ kurzes Minenfeld geräumt werden.

Schließlich ist aus der US-A-2 455 354 eine Vorrichtung zum Minenräumen bekannt, die über ein ebenfalls einstückiges Räummittel verfügt, das als Minenräumleiter ausgebildet ist. In den quer zwischen parallelen Verbindungssträngen angeordneten Stäben sind jeweils mehrere Sprengmittel angeordnet. Die Stäbe sind aus textilen Taschen gebildet, in denen die Sprengladungen hintereinanderliegend und ohne das Innere der Taschen auszufüllen angeordnet sind.

Hiervon ausgehend liegt der Erfindung die Aufgabe zugrunde, ein Verfahren und eine insbesondere von Hand transportierbare Vorrichtung zu schaffen, womit zuverlässig und gefahrlos ein möglichst langer Pfad sich in einem Minenfeld räumen läßt.

Ein Verfahren zur Lösung dieser Aufgabe weist die Merkmale des Anspruchs 1 auf. Demnach wird erfindungsgemäß aus den Transportbehältern mit einzelnen Räummittelabschnitten zur Bildung des Räummittels mittels einer Verbindung der Kastenförmigen Transportbehälter eine Abschußrampe geschaffen. Gleichzeitig mit den Vorbereitungen für den Abschuß des Räummittels ist auch das dazu dienende Flugobjekt abschußbereit, das heißt das Räummittel und das Flugobjekt werden nahezu gleichzeitig in Abschußposition gebracht. Dieses kann - in Abschußrichtung gesehen - von der Hinterseite der Transportbehälter geschehen, wodurch die Voraussetzungen für ein "überschlagendes" Räumen gegeben sind. Weiterhin erfolgt eine Zündung des Räummittels dann, wenn dieses vollständig aus den Transportbehältern herausgezogen ist. Durch die vorstehend genannten Maßnahmen wird ein rasch durchführbares und sicheres Verfahren zum Räumen eines Minenfelds geschaffen.

Nach einer Weiterbildung des Verfahrens wird die Zündung der Sprengladungen des Räummittels automatisch dann ausgelöst, wenn die Räummittelabschnitte vollständig aus den Transportbehältern herausgezogen sind. Dieses hat den Vorteil, daß nur ein einziger Zündvorgang erforderlich ist, nämlich das anfängliche Zünden des Flugobjekts (Rakete). Die übrigen Zündvorgänge werden rechtzeitig und ohne einen manuellen Eingriff außerhalb des Gefahrenbereichs der Räumleiter ausgelöst. Zweckmäßigerweise ist dazu eine Zeitverzögerung vorgesehen, die sicherstellt, daß die Zündung des Räummittels erst dann erfolgt, wenn dieses vollständig auf dem zu räumenden Gebiet aufliegt.

Eine Vorrichtung zur Lösung der der Erfindung zugrundeliegenden Aufgabe weist die Merkmale des Anspruchs 5 auf. Die kastenförmigen Transportbehälter, die miteinander verbindbar und durch jeweils einen Behälterdeckel verschließbar sind, verfügen erfindungsgemäß über mehrere Funktionen. Zum einen dienen die Transportbehälter zum wirksamen Schutz ihres Inhalts, insbesondere der jeweiligen Räummittelabschnitte und des vorzugsweise als Rakete ausgebildeten Flugobjekts, während zum anderen zumindest einer der Behälterdeckel eine einfache Abschußhalterung für die Rakete bildet, indem durch einfaches Verschwenken des entsprechenden Behälterdeckels die Rakete von der Verpackungsstellung in eine Abschußstellung bringbar ist.

Nach einer bevorzugten Weiterbildung der Vorrichtung ist jedem Transportbehälter ein Paar nebeneinanderliegende Tragstangen zugeordnet. Die sowohl an der Vorderseite als auch an der Rückseite der Transportbehälter vorstehenden Enden der Tragstangen dienen als Griffe. Dadurch läßt sich jeder Transportbehälter durch zwei Personen tragen.

Gemäß einer anderen Weiterbildung der Vorrichtung sind zusätzlich am Boden oder im Bereich des Bodens der Transportbehälter Kufen oder gleichzeitig bzw. alternativ Rollen angeordnet. Soweit es möglich ist, lassen sich hierdurch die Transportbehälter gleitend oder rollend weiterbewegen. Der Abstand der Kufen ist erheblich geringer als die Breite der jeweiligen Transportbehälter. Dadurch lassen sich die Transportbehälter gefahrlos über einen bereits geräumten Pfad bewegen, ohne daß die Gefahr der Auslösung von nicht geräumten Minen an den Rändern des Pfades besteht. Auch dieses trägt zum gefahrlosen "überschlagenden" Räumen bei.

Der in aufgerichteter Stellung sich unten befindende Transportbehälter verfügt über eine Abschrägung bzw. Abrundung an der unteren, vorderen Kante, um die ein Verschwenken der Transportbehälter erfolgt. Hierdurch wird in einfacher, aber wirkungsvoller Weise das Aufrichten erleichtert. Die Abschrägungen bzw. Abrundungen verhindern ebenfalls ein Hineinragen in noch nicht geräumte Bereiche des Minenfelds.

Weiterhin wird vorgeschlagen, an den Transportbehältern Stützorgane anzuordnen, die die Transportbehälter in der aufgerichteten bzw. leicht geneigten Abschußposition ausreichend stabil halten, und zwar insbesondere zur Aufnahme der auf die Transportbehälter ausgeübten Reaktionskräfte beim Zünden der Rakete und beim Herausziehen des Räummittels. Zweckmäßigerweise sind die Stützen den Behälterdeckeln zugeordnet, so daß sie gleichzeitig als Griff zum Öffnen des jeweiligen Behälterdeckels dienen können. Im übrigen sind die Stützen ebenfalls schmaler als die Transportbehälter ausgebildet, wodurch ebenfalls ein "überschlagendes" Räumen ermöglicht wird.

Besonders vorteilhaft ist es, die Stützen verstellbar auszubilden, so daß diese an unterschiedliche Neigungen der abschußbereiten Transportbehälter angepaßt werden können. Dieses ist vor allem für eine Stütze am oberen, zur Aufnahme der Rakete dienenden Behälterdeckel wichtig, da hiermit die Neigung des Behälterdeckels zu der ihm zugerichteten Transportbehälterwandung verändert werden kann zur Ausrichtung der Rakete nach ballistischen Gesichtspunkten.

Gemäß einer weiteren, vorteilhaften Ausgestaltung der Vorrichtung sind Organe vorgesehen, die das Räummittel bzw. die zusammengekuppelten Räummittelabschnitte beim Anzug der Rakete vor Überbeanspruchungen schonen. Zu diesem Zweck ist zunächst zwischen der Rakete und dem ihr zugeordneten Ende des vorderen Räummittelabschnitts ein stabiler Querholm angeordnet. Dieser ist ausreichend biegesteif ausgebildet, um die Kraft der Rakete, insbesondere beim Start, gleichmäßig auf das Räummittel zu übertragen. Der Gefahr der Beschädigung des Räummittels beim Start der Rakete wird hierdurch entgegengewirkt.

Weiter wird vorgeschlagen, zwischen die Rakete und dem Räummittel wenigstens ein Dämpfungsorgan anzuordnen, welches die beim Start von der Rakete ausgeübte Anzugskraft auf das noch in den Transportbehältern ruhende Räummittel derart mildert, daß dieses behutsam von der Rakete angezogen wird. Hierdurch werden Beschädigungen des Räummittels durch die startende Rakete vermieden.

Eine vorteilhafte Vorrichtung weist rohrförmige Metallstäbe auf, die vollständig mit Sprengstoff gefüllt sind. Dadurch wird eine gute Sprengwirkung erzielt. Die metallische Außenhaut der Stäbe sorgt für einen guten Verdämmungseffekt. Die Anordnung der Stäbe zwischen parallelen Verbindungssträngen stellt sicher, daß die ausgelegte Räumleiter eine Gasse mit einer über ihre Länge annähernd gleichbleibender Breite bildet. Schließlich wird durch das Zünden der Sprengladungen von gegenüberliegenden Seiten der Stäbe die Zündsicherheit gesteigert.

Bei einer bevorzugten Weiterbildung der Vorrichtung werden die Stäbe durch drei parallele Verbindungsstränge miteinander verbunden. Hierdurch erhält die erfindungsgemäße Räumleiter eine ausreichende Stabilität zum beschädigungslosen Verschießen. Dabei sind die besonders hoch belasteten äußeren Verbindungsstränge vorzugsweise aus Stahlseilen hergestellt. Sie können aber auch aus anderen Materialien, beispielsweise Kunststoff, bestehen.

Eine weitere Besonderheit der Erfindung besteht in der Verbindung der äußeren Verbindungsstränge mit den rohrförmigen Stäben. Hierzu dient eine Rastverbindung, die sowohl eine schnelle Montage als auch einen sicheren Halt der Stäbe an den die äußeren Verbindungsstränge bildenden Stahlseilen gewährleistet.

Nach einem weiteren Vorschlag der Erfindung erfolgt die pyrotechnische Verbindung der Stäbe zum Zünden der darin untergebrachten Sprengladungen mittels durchgehender Sprengschnüre, die mit den äußeren Verbindungssträngen verbunden sind. Zweckmäßigerweise ist die Verbindung der Sprengschnüre mit den äußeren Verbindungssträngen derart ausgebildet, daß die Stahlseile der äußeren Verbindungsstränge als Zugentlastung für die Sprengschnüre dienen, also auch bei maximalem Reck der Stahlseile die sich zwischen zwei benachbarten Verbindungsstellen befindenden Abschnitte der Sprengschnüre nicht mit Zug belastet werden.

Weitere in den Unteranspruche angegebene Merkmale der erfindungsgemäßen Vorrichtung beziehen sich auf Schnellverschlüsse für die mechanische und pyrotechnische Verbindung der einzelnen Räumleiterabschnitte. Diese sorgen dafür, daß eine mit der erfindungsgemäßen Räumleiter versehene Räumvorrichtung rasch und zuverlässig in Abschußbereitschaft bringbar ist.

Ein Ausführungsbeispiel der erfindungsgemäßen Vorrichtung wird nachfolgend anhand der Zeichnung näher erläutert. In dieser zeigen:
- Fig. 1: eine schematisch dargestellte Vorrichtung mit teilweise aus den Transportbehältern herausgezogener Räumleiter,
- Fig. 2: den (unteren) Transportbehälter in einer Draufsicht,
- Fig. 3: den Transportbehälter gemäß Fig. 2 in einer Vorderansicht,
- Fig. 4: den Transportbehälter der Fig. 2 und 3 in einer Seitenansicht,
- Fig. 5: einen Vertikalschnitt durch den Transportbehälter gemäß der Fig. 4 mit teilweise geöffnetem Behälterdeckel,
- Fig. 6: eine Draufsicht auf den Transportbehälter gemäß Fig. 2 bei geöffnetem Behälterdeckel,
- Fig. 7: eine Draufsicht auf den (oberen) Transportbehälter,
- Fig. 8: eine Seitenansicht des Transportbehälters gemäß der Fig. 7,
- Fig. 9: einen Vertikalschnitt durch den Transportbehälter der Fig. 8 bei geöffnetem Behälterdeckel,
- Fig. 10: eine Draufsicht auf den Transportbehälter der Fig. 7 bei geöffnetem Behälterdeckel,
- Fig. 11: einen um 90 Grad versetzten Vertikalschnitt durch den Transportbehälter gemäß der Fig. 8,
- Fig. 12: einen vertikalen Querschnitt durch die in den Fig. 2 bis 11 dargestellten Transportbehälter in einer Abschußposition,
- Fig. 13: eine teilweise Grundrißdarstellung eines ausgezogenen Räumleiterabschnitts aus dem (oberen) Transportbehälter,
- Fig. 14: einen Räumleiterabschnitt des (unteren) Transportbehälters in einer Darstellung gemäß der Fig. 13,
- Fig. 15: eine vergrößerte Darstellung der Räumleiter im Bereich zweier Stäbe bei teilweisem Schnitt eines Endbereichs eines Stabes,
- Fig. 16: eine Ansicht eines Endbereichs eines (mittigen) Seiles,
- Fig. 17: eine Ansicht eines Endbereichs eines (äußeren) Seiles,
- Fig. 18: eine vergrößerte Darstellung eines Dämpfungsorgans,
- Fig. 19: eine vergrößerte Darstellung eines Dehnungsorgans, und
- Fig. 20: einen Stecker zur Verbindung der Sprengschnüre der einzelnen Räumleiterabschnitte.

Gemäß der Darstellung in der Fig. 1 besteht die erfindungsgemäße Vorrichtung aus zwei Transportbehältern, nämlich einem unteren Transportbehälter 30 und einem oberen Transportbehälter 31. Diese dienen zur Aufnahme der sich hier aus zwei Räumleiterabschnitten 32 und 33 zusammensetzenden Räumleiter 34. Ein Flugobjekt, nämlich eine Rakete 35, dient zum Herüberziehen der Räumleiter 34 über das zu räumende Minenfeld, indem die Rakete 35 die in den Transportbehältern 30 und 31 untergebrachten Räumleiterabschnitte 32 und 33 nacheinander aus den Transportbehältern 30 bzw. 31 herauszieht.

Den Fig. 2 bis 6 kann die Ausbildung des unteren Transportbehälters 30 und die Unterbringung des demselben zugeordneten Räumleiterabschnitts 32 entnommen werden. Demnach ist der Transportbehälter 30 kastenförmig ausgebildet und verfügt über zwei gegenüberliegende Seitenwände 36, eine vordere Stirnwand 37, eine hintere Stirnwand 38, einen Boden 39 und eine in Transportstellung obenliegende, vollflächige Öffnung 40. Letztere ist durch einen Behälterdeckel 51 verschließbar, der hier durch zwei Scharniere 41 am oberen Rand der hinteren Stirnwand 38 schwenkbar angelenkt ist. Hergestellt ist der Transportbehälter 30 im vorliegenden Ausführungsbeispiel aus einem leicht sprengbaren Werkstoff geringen Gewichts, insbesondere Holz bzw. Sperrholz. Der Transportbehälter 30 kann aber auch aus Kunststoff oder Aluminium hergestellt sein.

Am Boden 39 des Transportbehälters 30 sind im vorliegenden Ausführungsbeispiel zwei mit Abstand voneinander angeordnete Gleitkufen 42 befestigt, deren Stirnseiten mit ausgeprägten Rundungen versehen sind. Die Unterseite der Kufen kann mit einer abriebfesten Schutzschicht, die gute Gleiteigenschaften aufweist, beispielsweise einer Kunststoffplatte 43, versehen sein (Fig. 3 und 4). Hierdurch läßt sich der Transportbehälter 30 mit einem geeigneten Zuggeschirr leicht über den Boden ziehen. Der Abstand der Gleitkufen 42 ist derart gewählt, daß diese gegenüber den Seitenwänden 36 nach innen versetzt sind.

Im Bereich der zu der Öffnung 40 gerichteten oberen Ränder der Seitenwände 36 ist der Transportbehälter 30 mit jeweils einer Halterung 44 versehen. Diese Halterungen 44 verfügen über eine durchgehende, horizontale Aufnahme 45 etwa quadratischen Querschnitts, durch die sich jeweils eine in der Fig. 2 gezeigte Tragstange 46 mit einem korrespondierenden Querschnitt hindurchschieben läßt. Durch jeweils zwei Stifte 47 sind die Tragstangen 46 in den Aufnahmen 45 der Halterungen 44 arretierbar, und zwar derart, daß die gegenüberliegenden Enden der Tragstangen 46 gegenüber der vorderen Stirnwand 37 und der hinteren Stirnwand 38 etwa gleich weit hervorstehen zur Bildung von Handgriffen 48 zum Tragen des Transportbehälters 30. Zur Verlustsicherung sind die Stifte 47 durch Sorgleinen 125 mit dem Transportbehälter 30 verbunden.

Im oberen Bereich ist an der vorderen Stirnwand 37 ein rahmenartig ausgebildetes Auflager 49 angeordnet. Dieses dient im aufgerichteten Zustand des unteren Transportbehälters 30 zur geneigten Abstützung der vorderen Stirnwand 37 am Boden. Des weiteren ist der untere Transportbehälter 30 mit einer Stütze 50 versehen. Diese ist im geschlossenen Zustand des Behälterdeckels 51 außenliegend auf demselben angeordnet und hiermit durch ein Filmscharnier 52 verbunden, und zwar an der den Scharnieren 41 gegenüberliegenden (freien) Stirnkante des Behälterdeckels 51. Das freie Ende 53 der Stütze 50 ist bei vollständig geöffnetem Behälterdeckel 51 (wenn dieser an der hinteren Stirnwand 38 anliegt) mit einem im Bereich der Kante zwischen der vorderen Stirnwand 37 und dem Boden 39 befestigten Zugband 54 in Verbindung bringbar. Dazu kann das Zugband 54 über mehrere voneinander beabstandete Rastorgane 55 verfügen, wodurch sich unterschiedliche Neigungen des Transportbehälters 30 einstellen lassen.

In der Fig. 5 ist die Füllung des unteren Transportbehälters 30 erkennbar. Demnach ist hierin der (hintere) Räumleiterabschnitt 32 ziehharmonikaartig verlegt untergebracht. Die Oberseite des Räumleiterabschnitts 32 ist durch ein geeignetes Füllmaterial, beispielsweise einen Schaumkunststoffblock 56, abgedeckt zur Verhinderung von Lageveränderungen der einzelnen Bahnen des Räumleiterabschnitts 32 beim Transport. Das zum Anschluß an den ersten Räumleiterabschnitt 33 dienende freie Ende des im unteren Transportbehälter 30 untergebrachten Räumleiterabschnitts 32 liegt dabei frei zugänglich auf dem Schaumkunststoffblock 56 zur raschen Verbindung der Räumleiterabschnitte 32 und 33. Das untere Ende des Räumleiterabschnittes 32 ist mit dem Boden 39 des Transportbehälters 30 durch geeignete Verbindungsorgane fest verbunden, und zwar nicht unmittelbar, sondern über Dehnungsorgane gemäß der Darstellung in der Fig. 19 zum Abstoppen der Rakete 35 bei voll ausgezogenem Räumleiterabschnitt 32. Zugleich stehen die Dehnungsorgane mit einem in der Fig. 5 nicht näher dargestellten Zündauslöser in Verbindung, der bei vollständig ausgezogenem Räumleiterabschnitt 32 die Räumleiter 34 zündet. Dies erfolgt zweckmäßigerweise zeitverzögert, indem der Auslöser über ein entsprechendes Zeitverzögerungsglied verfügt. Schließlich befinden sich im Transportbehälter 30 noch Sprengschnüre 57. Diese sind den Eckbereichen der Stirnwände 37, Seitenwände 36 und des Bodens 39 im Transportbehälter 30 angeordnet. Der Sprengsatz dient zum Sprengen der leeren Transportbehälter 30 und 31.

In den Fig. 8 bis 11 ist der obere Transportbehälter 31 dargestellt. Dieser ist in analoger Weise zum unteren Transportbehälter 30 ausgebildet, nämlich ebenfalls kastenförmig. Dementsprechend verfügt auch der obere Transportbehälter 31 über zwei Seitenwände 59, eine vordere Stirnwand 60, eine hintere Stirnwand 61, einen Boden 62 und eine demselben gegenüberliegende Öffnung 63. Diese ist auch hier von einem durch zwei Scharniere 64 mit der hinteren Stirnwand 61 klappbar verbundenen Behälterdeckel 65 verschließbar. Am Boden 62 sind auch bei diesem Transportbehälter 31 zwei Gleitkufen 66 angeordnet, die in analoger Weise zu denen des unteren Transportbehälters 30 ausgebildet sind. Schließlich verfügt auch der Transportbehälter 31 im oberen Bereich der Seitenwände 59 über gegenüberliegende Halterungen 67 mit durchgehenden, rechteckigen Aufnahmen 68 für jeweils eine Tragstange 69. Diese sind im vorliegenden Falle durch jeweils einen lösbaren Stift 70 in den entsprechenden Halterungen 44 arretierbar. Über eine Sorgleine 71 ist jeder Stift 70 im Bereich der Halterungen 44 mit dem Transportbehälter 31 verbunden. Dadurch wird verhindert, daß die Stifte 70 bei nicht arretierten Tragstangen 69 verlorengehen können.

Auch dem Behälterdeckel 65 ist eine Stütze 72 zugeordnet. Diese ist bei geschlossenem Behälterdeckel 65 außenliegend durch ein Filmscharnier 73 verbunden, das an der den Scharnieren 64 gegenüberliegenden freien Stirnkante des Behälterdeckels 65 befestigt ist. Korrespondierend zur Stütze 72 ist außenliegend unter dem Boden 62 des Transportbehälters 31, und zwar zwischen den Gleitkufen 66, wenigstens eine Hakenleiste 74 angeordnet. Diese verfügt über eine Mehrzahl von in einer Reihe hintereinanderliegenden Aufnahmemulden 75 für das freie Ende 126 der Stütze 72. Dieses freie Ende 126 der Stütze 72 läßt sich dadurch in Abhängigkeit von der einzustellenden Neigung des Behälterdeckels 65 in einer der Aufnahmemulden 75 der Hakenleiste 74 einrasten.

Die Fig. 9 bis 11 lassen deutlich das Innere des oberen Transportbehälters 31 erkennen. In diesem ist wiederum ziehharmonikaförmig gefaltet der zweite Räumleiterabschnitt 33 untergebracht, und zwar ohne irgendeine Verbindung zum Transportbehälter 31. Dementsprechend ist das untenliegende freie Ende 76 dieses Räumleiterabschnitts 33 entlang der vorderen Stirnwand 60 zur Öffnung 63 geführt. Es kann dadurch leicht mit dem vorderen Ende 77 des Räumleiterabschnitts 32 im unteren Transportbehälter 30 zusammengekuppelt werden.

An der Innenseite des Behälterdeckels 65 ist die ebenfalls im oberen Transportbehälter 31 angeordnete Rakete 35 befestigt. Diese wiederum steht mit dem vorderen Ende 78 des Räumleiterabschnittes 33 in mechanischer Verbindung. Die Befestigung der Rakete 35, die speziell auf die Räumleiter 34 abgestimmt ist, und deren Aufbau hier nicht näher erläutert werden soll, erfolgt gemäß der Darstellung in der Fig. 11 an der Innenseite des Behälterdeckels 65 durch einen in Abschußrichtung der Rakete 35 frei bewegbaren Führungsschuh 79. Dadurch wird einerseits ein sicherer Halt der Rakete 35 während des Transports im Transportbehälter 31 gewährleistet, und andererseits unterstützt der Führungsschuh 79 die Führung der Rakete 35 in der Startphase, da diese dann aufgrund ihrer relativ geringen Anfangsgeschwindigkeit dynamisch noch nicht genügend stabilisiert ist. Während des Transports erfolgt eine Sicherung der Rakete 35 im Führungsschuh 79 durch einen quergerichteten, lösbaren Splint 80. Die zum Zünden der Rakete 35 notwendigen Hilfsmittel, insbesondere ein Raketenzünder 81, sind ebenfalls am Behälterdeckel 65 angeordnet.

Des weiteren sind im Bereich des Behälterdeckels 65 zwei Dämpfungsorgane, nämlich Federn 82, die an gegenüberliegenden Seiten der Rakete 35 in entsprechenden Aufnahmen 83 untergebracht sind, die in Abschußrichtung der Rakete 35 offen sind. Die Federn 82, die in der Fig. 18 näher dargestellt sind, sind einerseits mit der Rakete 35 und andererseits mit dem vorderen Ende 78 des im oberen Transportbehälter 31 untergebrachten Räumleiterabschnittes 33 durch entsprechende Drahtseilabschnitte 84 verbunden.

Die Anlenkung der zur Rakete 35 gerichteten Drahtseilabschnitte 84 erfolgt über zwei V-förmig in einer Ebene liegend angeordnete Flügelansätze 85, die im vorliegenden Falle durch eine Schraubmutter 127 mit dem Brennkammerrohr 86 der Rakete 35 verbunden sind.

Wie der Fig. 11 noch entnehmbar ist, sind links und rechts neben der Rakete 35 liegende Füllstücke, nämlich passend ausgebildete Schaumkunststoffblöcke 87, zwischen dem Behälterdeckel 65 und dem Räumleiterabschnitt 33 angeordnet.

Die Fig. 11 zeigt weiter, daß die Packhöhe des im oberen Transportbehälter 31 untergebrachten Räumleiterabschnitts 33 im Vergleich zum Räumleiterabschnitt 32 im unteren Transportbehälter 30 (siehe Fig. 5) geringer ist. Dementsprechend verfügen die Räumleiterabschnitte 32 bzw. 33 über unterschiedliche Längen. Dies ist erforderlich, da im oberen Transportbehälter 31 Platz für die Unterbringung der relativ großvolumigen Rakete 35 geschaffen werden muß und ein Gewichtsausgleich infolge der Unterbringung der Rakete 35 in einem der Transportbehälter (im oberen Transportbehälter 31) erforderlich ist, um annähernd gleiche Gewichte der gefüllten Transportbehälter 30 und 31 zu erreichen.

Schließlich befindet sich neben der Rakete 35 am Behälterdeckel 65 noch ein hochklappbarer Peilstab 88. Dieser dient dazu, durch entsprechendes Anpeilen des Schußfeldes die Neigung des Behälterdeckels 65 durch entsprechendes Verstellen der Stütze 72 in der Hakenleiste 74 auf die erforderliche Abschußrichtung der Rakete 35 einzujustieren.

In den Fig. 13 bis 16 ist die erfindungsgemäße Räumleiter 34 näher dargestellt.

Der vordere, zur Rakete 35 gerichtete Räumleiterabschnitt 33 ist in der Fig. 13 dargestellt. Demnach besteht dieser Räumleiterabschnitt 33 aus drei parallelen Verbindungssträngen, nämlich zwei außenliegenden Seilen 89 aus vorzugsweise metallischem Werkstoff und einem mittig dazwischenliegenden mittleren Seil 90 aus insbesondere Kunstfasern. Verbunden sind die Seile 89 und 90 sprossenartig durch quergerichtete Stäbe 91 mit rohrförmigem Querschnitt. In den Stäben 91 ist erfindungsgemäß jeweils eine Sprengladung 92 zur Aktivierung der zu räumenden Minen oder dergleichen untergebracht. Dazu füllt die Sprengladung vorzugsweise den gesamten Innenraum der rohrförmigen Stäbe 91 mit Ausnahme kurzer Endbereiche annähernd vollständig aus.

Die außenliegenden Seile 89 sind durch entsprechende Rastverbindungen 96 mit den Endbereichen 95 der Stäbe 91 verbunden, derart, daß jeder Endbereich 95 eines Stabes 91 mit den außenliegenden Seilen 89 in Verbindung steht.

Die Steckverbindung 96 ist detailliert in der Fig. 15 dargestellt. Demnach ist der Stab 91 im Endbereich 95 mit gegenüberliegenden Schlitzen 97 versehen, in die das Seil 89 stirnseitig in den Stab 91 hineinschiebbar ist, also das Rohr des Stabs 91 kreuzt. Das Seil 89 verfügt in dem innerhalb des Stabes 91 liegenden Bereich über eine axiale unverschiebliche Verdickung, nämlich eine Preßhülse 98. Diese stützt sich in einer Ausnehmung 99 einer korrespondierend ausgebildeten Aufnahmescheibe 100 ab, die auf der innenliegenden Seite des Seils 89 im Inneren des Stabes 91 angeordnet ist. Auf der zur Stirnseite des Stabes 91 gerichteten Seite des Seiles 89 ist eine korrespondierend zum Innendurchmesser des Stabs 91 ausgebildete Klemmscheibe 101 angeordnet, die die offene Stirnseite des Stabs 91 verschließt und dabei das Seil 89 in der Ausnehmung 99 der Aufnahmescheibe 100 festklemmt. Der in bezug auf das Seil 89 außenliegende Endbereich des Stabes 91 ist zusätzlich mit einer Abdeckscheibe 102 versehen, die den Außenmantel des Stabes 91 bei eingeschobener Klemmscheibe 101 unter Spannung umgibt. Eine etwa dem Innendurchmesser des Stabes 91 entsprechende Durchgangsbohrung 103 in der Abdeckscheibe 102 ermöglicht ein nachträgliches Einsetzen der Klemmscheibe 101, also bei auf den Stab 91 aufgeschobener Abdeckscheibe 102.

Im Bereich der ersten vier Stäbe 91 verfügt das vordere Ende 78 des Räumleiterabschnittes 33 über zwei Doppelseilabschnitte 104 aus vorzugsweise Kunstfasern. Diese sind den äußeren Seilen 89 zugeordnet und verstärken diese im besonders belasteten Bereich des vorderen Endes 78 des Räumleiterabschnittes 33 infolge der soweit vorhandenen hohen Beschleunigung der Rakete 35 während des Startes. Die Doppelseilabschnitte 104 sind mit den Stäben 91 in geeigneter Weise verbunden.

Parallel zu den äußeren Seilen 89 sind handelsübliche Sprengschnüre 107 geführt. Diese sind im Bereich jedes Stabes 91 durch ein weiteres Klebeband 108 an die äußeren Seile 89 angeklebt, und zwar derart, daß sie bei zugbelasteten Seilen 89 nicht oder nur so weit unter Spannung stehen, daß ein Reißen derselben zuverlässig verhindert wird.

Der Fig. 15 kann die Verbindung der Sprengschnüre 107 mit den Sprengladungen 92 in den Stäben 91 entnommen werden. Demnach sind den Sprengschnüren 107 im Bereich der Stäbe 91 Abzweigungen 109 ebenfalls aus Material der Sprengschnüre 107 zugeordnet. Letzte stehen mit einem Ende mit den Sprengschnüren 107 in Verbindung. Diese Verbindung erfolgt durch das Klebeband 108, das auch zur Verbindung der Sprengschnüre 107 mit den Seilen 89 dient. An dem gegenüberliegenden Ende verfügt jede Abzweigung 109 über einen Zündverstärker 93, mit dem diese Enden in der Sprengladung 92 im Stab 91 eingebettet sind. Dazu gelangen die Abzweigungen 109 durch einen der Schlitze 97 in jedem Endbereich 95 der Stäbe 91 in das Innere des Rohres. Im vorliegenden Ausführungsbeispiel ist das freie Ende der Abzweigung 109 durch eine Dichtscheibe 110 und ein in Richtung auf den Endbereich 95 des Stabes 91 dahinterliegendes Zentrierstück 111 zentrisch gehalten. Gleichzeitig dienen die Dichtscheibe 110 und das Zentrierstück 111 zur Sicherung der Sprengladung 92 in dem jeweiligen rohrförmigen Stab 91. Eine in der Fig. 15 gezeigte Abzweigung 109 ist jedem der gegenüberliegenden Endbereiche 95 der Stäbe 91 zugeordnet. Dadurch kann ein Zünden den Sprengladung 92 von entgegengesetzten Enden der Stäbe 91 erfolgen, also doppelt.

Die freien Enden des mittigen Seils 90 sind gemäß der in der Fig. 16 gezeigten Weise mit einem Ring 112 verknotet. Demgegenüber sind die freien Enden der äußeren Seile 89 sowie der beiden Doppelseilabschnitte 104 gemäß der Darstellung in der Fig. 17 mit einem Auge 113 versehen, das durch eine Preßhülsenverbindung 114 hergestellt ist. Die freien Enden der Sprengschnüre 107 verfügen über je einen entsprechenden Stecker 115.

Der Fig. 13 kann noch entnommen werden, daß das vordere Ende 78 des Räumleiterabschnittes 33 mit einem Querholm 117 verbunden ist. Dieser weist etwa die Länge der Stäbe 91 auf und ist aus einem stabilen Rohr mit einem im Vergleich zu den Stäben 91 größeren Durchmesser gebildet. In der Mitte verfügt das Rohr des Querholms 117 über eine Anschlagöse 118 für das freie Ende des mittigen Seils 90. Zur Verbindung des mittigen Seils 90 mit der Anschlagöse 118 dient hier ein lösbares Kettenglied 119.

An jedem der gegenüberliegenden Enden des Querholms 117 sind zwei entgegengesetzt gerichtete Laschen 120 angeschweißt. Davon dienen die zum vorderen Ende 78 des Räumleiterabschnittes 33 gerichteten Laschen 120 zur Befestigung der äußeren Seile 89 und der Doppelseilabschnitte 104 am Querholm 117. Hierzu dienen ebenfalls lösbare Kettenglieder 121, die zwischen den Laschen 120 und den Augen 113 angeordnet sind.

Die beiden übrigen, an der entgegengesetzten Seite des Querholms 117 angeordneten Laschen 120 sind durch weitere, nicht dargestellte Kettenglieder, Karabinerhaken oder dergleichen mit dem vorderen Ende 77 des Räumleiterabschnitts 33 in Verbindung bringbar.

Der in der Fig. 14 dargestellte (zweite) Räumleiterabschnitt 32 verfügt ebenfalls über mit Sprengladungen 92 versehene Stäbe 91, die durch zwei äußere Seile 89 und ein mittiges Seil 90 miteinander verbunden sind. Auch hier ist jedem der beiden äußeren Seile 89 eine Sprengschnur 107 mit entsprechenden Abzweigungen 109 zu den Sprengladungen 92 in den Stäben 91 zugeordnet. Der Räumleiterabschnitt 32 verfügt im Gegensatz zum vorher beschriebenen Räumleiterabschnitt 33 hier aber über keine Doppelseilabschnitte 104 und keine Querholme 117.

Das vordere Ende 77 und auch das hintere (freie) Ende 76 des Räumleiterabschnittes 32 ist mit Augen 113 an den äußeren Seilen 89 und mit entsprechenden Steckern 115 an den Sprengschnüren 107 versehen. Hierdurch läßt sich einfach durch Zusammenkuppeln der Stecker 115 und Verbinden der Augen 113 an den äußeren Seilen 89 durch Karabinerhaken oder dergleichen der (hintere) Räumleiterabschnitt 32 an den (vorderen) Räumleiterabschnitt 33 ankuppeln. Die Augen 113 der äußeren Seile 89 am hinteren Ende des Räumleiterabschnittes 32 dienen zur Verbindung desselben mit dem unteren Transportbehälter 30 bzw. den Dehnungsorganen. Die Stecker 115 der freien Enden der Sprengschnüre 107 sind im Bereich des unteren Transportbehälters 30 mit der Zündautomatik für die Sprengladungen 92 in den Stäben 91 verbunden. Zu diesem Zweck sind die gegenüber dem letzten Stab 91 vorstehenden freien Enden der Sprengschnüre 107 im Vergleich zu den vorderen Enden länger ausgebildet. Die Verbindung des vorderen Endes des mittigen Seils 90 des hinteren Räumleiterabschnitts 32 mit dem entsprechenden hinteren Ende des mittigen Seils 90 am vorderen Räumleiterabschnitt 33 erfolgt an den Ringen 112 durch Karabinerhaken oder dergleichen. Das hintere freie Ende des mittigen Seils 90 verfügt beim Räumleiterabschnitt 32 über keinerlei Verbindungsorgan, da eine Verbindung desselben mit dem unteren Transportbehälter 30 nicht vorgesehen ist.

Die Länge der aneinandergekuppelten Enden des (vorderen) Räumleiterabschnitts 33 und des (hinteren) Räumleiterabschnitts 32 sind derart gewählt, daß nach dem Verbinden der Räumleiterabschnitte 32 und 33 die benachbarten Stäbe 91 unterschiedlicher Räumleiterabschnitte 32 und 33 etwa den gleichen Abstand zueinander aufweisen, über den die Stäbe 91 innerhalb eines Räumleiterabschnitts 32 bzw. 33 verfügen.

Die Ausbildung der Stecker 115 kann der Fig. 20 entnommen werden. Demnach besteht jeder Stecker aus einem hülsenförmigen Grundkörper 128, der von einem Ende her mit vier um 90 Grad zueinander versetzten Längsschlitzen 129 versehen ist. Im Bereich dieser Längsschlitze 129 ist der Grundkörper 128 in seinem Außenmantel leicht kegelförmig in Richtung seines freien Endes ausgebildet. Auf dem Grundkörper 128 ist eine korrespondierend ausgebildete Schiebehülse 130 angeordnet, die in geöffneter Stellung des Steckers 115 auf dem nicht geschlitzten, unteren Bereich des Grundkörpers 128 sich befindet und dort durch einen Bund 131 an dem angrenzenden Ende gegen Herunterfallen vom Grundkörper 128 gesichert ist. Durch Längsbewegung der Schiebehülse 130 auf dem Grundkörper 128 in Richtung zum sich kegelförmig verdickenden freien, aufgeschlitzten Ende desselben erfolgt ein Zusammenklemmen der zwischen den Längsschlitzen 129 gebildeten Klemmzungen 132 des Steckers 115.

Durch das Zusammenklemmen der Klemmzungen 132 erfolgt ein Aneinanderdrücken und ein Arretieren der zu verbindenden Enden zweier Sprengschnüre 107. Zu diesem Zweck sind im Inneren des Grundkörpers 128 zwei etwa parallel zueinander verlaufende Durchgangsbohrungen 133 mit korrespondierendem Durchmesser zu den Sprengschnüren 107 angeordnet, die sich bereichsweise überlappen. In jede der Durchgangsbohrungen 133 ist ein Ende der zu verbindenden Sprengschnüre 107 eingeschoben, und zwar mit bereichsweiser Überlappung. In dem dadurch entstehenden Überlappungsbereich 134 erhalten die zu verbindenden Enden der Sprengschnüre 107 Kontakt, und zwar nach dem Schließen des Steckers 115 durch Hochbewegen der Schiebehülse 130 zum geschlitzten Ende des Grundkörpers 128 hin. Diese Ausbildung der Stecker 115 ermöglicht ein rasches, zuverlässiges und dauerhaftes Schließen der Stecker 115.

Schließlich ist in der Fig. 19 noch das Dehnungsorgan dargestellt, das im vorliegenden Ausführungsbeispiel aus zwei zusammengekuppelten Zugfedern 122 und 123 unterschiedlicher Federkonstanten besteht. Mit zwei derartigen Dehnungsorganen sind die Enden des (hinteren) Räumleiterabschnitts 32 mit dem unteren Transportbehälter 30 verbunden, und zwar vorzugsweise die außenliegenden Seile 89. Eine Verbindung der Zugfedern 122 untereinander und mit den Seilen 89 kann wiederum durch entsprechende lösbare Kettenglieder 124 erfolgen.

Der Verfahrensablauf zum Startklarmachen der erfindungsgemäßen Vorrichtung und zum Verlegen der Räumleiter 34 ist besonders deutlich aus den Fig. 1 und 12 erkennbar. Demnach werden zunächst durch Entfernen der zwei Stifte 47 die Tragstangen 46 aus den Halterungen 44 des unteren Transportbehälters 30 herausgezogen, das in Transportstellung unter dem Boden 39 des Transportbehälters 30 arretierte Zugband 54 gelöst und anschließend der Transportbehälter 30 geöffnet durch Herumschwenken des Behälterdekkels 51 gegen die hintere Stirnwand 38. Sodann wird der obere Transportbehälter 31 mit seiner vorderen Stirnwand 60 gegen den Behälterdeckel 51 des unteren Transportbehälters 30 geschoben und die Tragstangen 69 in die Halterungen 44 des unteren Transportbehälters 30 hineingeführt. Die Tragstangen 69 des oberen Transportbehälters 30 dienen somit zur Aneinanderkupplung beider Transportbehälter 30 und 31, wobei zur Arretierung der Tragstangen 69 zwei nicht herausziehbare Sicherungsstifte durch die Halterungen 44 und die Tragstangen 69 gesteckt werden.

Anschließend wird der Behälterdeckel 65 des oberen Transportbehälters 31 mit der daran befestigten Rakete 35 geöffnet. Dadurch sind beide Öffnungen 40 und 63 der Transportbehälter 30 und 31 frei zugänglich, und zwar in einer etwa gemeinsamen Ebene liegend. Hierdurch sind die Räumleiterabschnitte 32 und 33, und zwar insbesondere die Enden derselben, frei zugänglich, so daß die außenliegenden Seile 89, das mittige Seil 90 sowie die Sprengschnüre 107 der beiden Räumleiterabschnitte 32 und 33 zur Herstellung der durchgehenden Räumleiter 34 miteinander verbunden werden können. Des weiteren müssen noch die zum Sprengen beider Transportbehälter 30 und 31 nach dem Verlegen der Räumleiter 34 dienenden Sprengschnüre 57 im unteren Transportbehälter 30 mit geeigneten Sprengmittelauslösern verbunden werden.

Nach all diesen Vorbereitungsmaßnahmen können die miteinander verbundenen Transportbehälter 30 und 31 aufgerichtet werden.

Bei der in Fig. 12 dargestellten aufgerichteten Stellung der Transportbehälter 30 und 31 erhält das an der vorderen Stirnwand 37 des unteren Transportbehälters 30 befestigte Auflager 49 Kontakt mit dem Boden bzw. tritt mit einem freien, vorstehenden Ende in den Boden hinein zur Abstützung der Transportbehälter 30 und 31. Auf der Rückseite werden die aufgerichteten Transportbehälter 30 und 31 durch die am unteren Transportbehälter 30 angeordnete Stütze 50 gehalten, die je nach Neigung der Transportbehälter 30 und 31 in einem der Rastorgane 55 des nach hinten ausgelegten Zugbandes 54 am Boden 39 des unteren Transportbehälters 30 sich abstützt.

Nachdem die Transportbehälter 30 und 31 so weit aufgerichtet sind, erfolgt das Ausrichten der Rakete 35, indem unter Zuhilfenahme des Peilstabes 88 die Rakete 35 durch eine entsprechende Neigung des Behälterdeckels 65 am oberen Transportbehälter 31 nach ballistischen Erfordernissen ausgerichtet wird. Eine Arretierung des Behälterdeckels 65 in der vorgesehenen Position erfolgt durch die darin angeordnete Stütze 72, indem diese in eine entsprechende Aufnahmemulde 75 der Hakenleiste 74 eingerastet wird.

Nachdem so die Transportbehälter 30, 31 und die Rakete 35 ausgerichtet worden sind, erfolgt das Startklarmachen der Rakete 35. Hierzu wird zunächst der Splint 80 aus dem Führungsschuh 79 der Rakete entfernt, so daß diese sich frei in Abschußrichtung im Führungsschuh 79 nach vorn bewegen kann. Gleichzeitig mit dem Entfernen des Splintes 80 wird ein Kunststoffbeutel geöffnet, in dem der Raketenzünder 81 feuchtigkeitsdicht untergebracht ist. Der Raketenzünder 81 kann somit in üblicher Weise zum Scharfmachen in die Rakete 35 geschoben werden. Auch ein Zünder für die Sprengladungen 92 der Räumleiter 34 sind in dem Kunststoffbeutel enthalten. Sie werden zum Scharfmachen der Räumleiter 34 im Bereich des Bodens 39 des unteren Transportbehälters 30 plaziert, von wo aus eine Abreißleine vom Sprengmittelzünder zum Räumleiterabschnitt 32 führt.

Nach Abschluß all dieser Vorbereitungen kann die Rakete 35 gezündet werden, und zwar vorzugsweise zeitverzögert nach dem Auslösen der Zündung, so daß der hierzu benötigten Bedienungsperson ausreichende Zeit bleibt, um sich in Dekkung zu begeben.

Die startende Rakete 35 schleppt die Räumleiter 34 hinter sich her über das zu räumende Minenfeld. Dabei wird zunächst der im oberen Transportbehälter 31 sich befindende Räumleiterabschnitt 32 ausgezogen, wobei die als Dämpfungsorgane dienenden Federn 82 die auf den Räumleiterabschnitt 33 einwirkende Beschleunigungskraft der Rakete 35 abfangen und den Querholm 117 belasten, der gleichmäßig die Seile 89 und 90 aus dem oberen Transportbehälter 31 herauszieht.

Nachdem der Räumleiterabschnitt 33 aus dem oberen Transportbehälter 31 herausgezogen ist, erfolgt ein Verlegen des sich daran anschließenden Räumleiterabschnittes 32 im unteren Transportbehälter 30.

Nachdem die gesamte Räumleiter 34 aus den Transportbehältern 30 und 31 herausgezogen ist, wird die noch verbleibende dynamische Kraft von der Rakete 35 bzw. der sich noch bewegenden Räumleiter 34 von den Zugfedern 122 und 123 der Dehnungsorgane und vom Gewicht der zusammengekoppelten Transportbehälter 30 und 31 abgefangen. Hiermit wird gleichzeitig sichergestellt, daß die Räumleiter 34 straffgezogen das zu räumende Minengebiet überspannt. Sobald die letzten Stäbe 91 des Räumleiterabschnitts 32 den unteren Transportbehälter 30 verlassen haben, wird durch die Abreißleine der Sprengmittelzünder ausgelöst zur automatischen Einleitung der Sprengung. Dabei wird durch ein entsprechend bemessenes Zeitverzögerungsglied sichergestellt, daß die Sprengladungen 92 in den Stäben 91 erst dann gezündet werden, wenn die Räumleiter 34 sich vollständig auf den Boden abgesenkt hat.

Durch die Verwendung von zwei parallelen Sprengschnüren 107 erfolgt eine doppelte Zündung jeder Sprengladung 92, nämlich von den entgegengesetzten Endbereichen 95 der Stäbe 91 her. Hierdurch wird auch eine Zündung der Sprengladungen 92 sichergestellt, wenn die Zündung an einem Endbereich 95 des Stabes 91 einmal versagen sollte, beispielsweise durch mangelnde Durchzündung einer der Abzweigungen 109 oder der Sprengschnüre 107 bzw. etwaigen Rissen in denselben.

Gleichzeitig mit dem Zünden der Räumleiter 34 werden schließlich noch die Sprengschnüre 57 im unteren Transportbehälter 30 gezündet, wodurch beide Transportbehälter 30 und 31 beseitigt werden. Nachdem auch dieser Zündvorgang abgeschlossen ist, kann der von der Räumleiter 34 überspannte Pfad des Minenfeldes gefahrlos passiert werden.

Zur Verlängerung des so geräumten Pfades, nämlich zum "überschlagenen" Räumen, können in analoger Weise ein oder mehrere weitere Systeme eingesetzt werden.

## Patentansprüche

1. Verfahren zum Räumen eines mit Sprengmitteln versehenen Gebiets, insbesondere eines Minenfelds, wobei ein mit Sprengladungen (92) versehenes Räummittel (Räumleiter 34) aus mehreren in unterschiedlichen Transportbehältern (30, 31) untergebrachten transportablen Räummittelabschnitten (Räumleiterabschnitten 32, 33) zusammengekuppelt und durch ein Flugobjekt (Rakete 35) über das zu räumende Gebiet geschossen wird, und danach die Sprengladungen (92) der Räummittelabschnitte (Räumleiterabschnitte 32, 33) gezündet werden, **dadurch gekennzeichnet,** daß vor dem Verbinden der Räummittelabschnitte (Räumleiterabschnitte 32, 33) die Transportbehälter (30, 31) miteinander verbunden werden, anschließend zur Bildung einer Abschußrampe für das Flugobjekt (Rakete 35) gemeinsam aufgerichtet und ein an einer Innenseite mit dem Flugobjekt (Rakete 35) versehener Behälterdeckel (65) des im aufgerichteten Zustand obenliegenden Transportbehälters (31) aufgeklappt wird zum ballistischen Ausrichten des Flugobjekts (Rakete 35), und nach einem Abfeuern des Flugobjekts (Rakete 35) die Räummittelabschnitte (Räumleiterabschnitte 32, 33) vom Flugobjekt (Rakete 35) aufeinanderfolgend aus den Transportbehältern (30, 31) herausgezogen sowie nach dem vollständigen Herausziehen der Räummittelabschnitte (32, 33) aus den Transportbehältern (30, 31) die Sprengladungen (92) gezündet werden.

2. Verfahren nach Anspruch 1, dadurch gekennzeichnet, daß zur Herstellung des Räummittels (Räumleiter 34) wenigstens die in den Transportbehältern (30, 31) untergebrachten Räummittelabschnitte (Räumleiterabschnitte 32, 33) mechanisch und pyrotechnisch zusammengekuppelt werden.

3. Verfahren nach Anspruch 1 oder 2, dadurch gekennzeichnet, daß nach dem vollständigen Herausziehen der Räummittelabschnitte (Räumleiterabschnitte 32, 33) des Räummittels (Räumleiter 34) aus den Transportbehältern (30, 31) die Sprengladungen (92) selbsttätig gezündet werden, insbesondere zeitverzögert.

4. Verfahren nach einem oder mehreren der Ansprüche 1 bis 3, dadurch gekennzeichnet, daß beiden Transportbehältern (30, 31) jeweils ein Räummittelabschnitt (Räumleiterabschnitt 32 bzw. 33) zugeordnet wird.

5. Vorrichtung zum Räumen eines mit Sprengmitteln versehenen Gebiets, insbesondere eines Minenfelds, mit einem in unterschiedlichen Transportbehältern (30, 31) untergebrachten Räummittel (Räumleiter 34) aus mehreren mit Sprengladungen (92) versehenen, zusammenkuppelbaren Räummittelabschnitten (Räumleiterabschnitten 32, 33), und mit einem über das zu räumende Gebiet schießbaren Flugobjekt (Rakete 35) zum Herausziehen der Räummittelabschnitte (Räumleiterabschnitte 32, 33) aus den Transportbehältern (30, 31), dadurch gekennzeichnet, daß die Transportbehälter (30, 31) kastenförmig und miteinander verbindbar ausgebildet sind, über jeweils einen Behälterdeckel (51, 65) verfügen, der zum Verschluß einer Öffnung (40, 63) jedes Transportbehälters (30, 31) um eine Stirnwand (38, 61) schwenkbar am entsprechenden Transportbehälter (30, 31) befestigt ist, und das Flugobjekt (Rakete 35) mit einer Innenseite des Behälterdeckels (65) mit dem - in aufgerichteter Abschußposition oberen - Transportbehälter (31) in Abschußrichtung frei beweglich derart verbunden ist, daß nach dem Öffnen des Behälterdeckels (65) das Flugobjekt (Rakete 35) abschußbereit ist.

6. Vorrichtung nach Anspruch 5, dadurch gekennzeichnet, daß die Transportbehälter (30, 31) derart miteinander verbindbar sind, daß ihre Öffnungen (40, 63) in einer gemeinsamen Ebene liegen.

7. Vorrichtung nach Ansprüchen 5 und 6, dadurch gekennzeichnet, daß an gegenüberliegenden Seitenwänden (36, 59) der zu den Öffnungen (40, 63) gerichteten Ränder der Transportbehälter (30, 31) Halterungen (44, 67) zur Aufnahme von Tragstangen (46, 69) bzw. Verbindungsstangen angeordnet sind, derart, daß zum Transport in die Halterungen (44, 67) jedes Transportbehälters (30, 31) jeweils eine Tragstange (46, 69) einschiebbar ist, während zum Zusammenkoppeln der beiden Transportbehälter (30, 31) die Tragstangen (69) eines Transportbehälters (31) in die Halterungen (44) des zweiten Transportbehälters (30) schiebbar sind.

8. Vorrichtung nach Anspruch 5 sowie einem oder mehreren der weiteren Ansprüche, dadurch gekennzeichnet, daß die Transportbehälter (30, 31) mit Roll- und/oder Gleitorganen versehen sind, insbesondere mit einem Paar am Boden (39, 62) der Transportbehälter (30, 31) angeordneten Gleitkufen (42, 66), deren untere Querkanten abgerundet sind, und daß der Abstand der Gleitkufen (42, 66) geringer als die Breite der Transportbehälter (30, 31) ist.

9. Vorrichtung nach Anspruch 5 sowie einem oder mehreren der weiteren Ansprüche, dadurch gekennzeichnet, daß wenigstens einem der Transportbehälter (30, 31) eine Stütze (50, 72) zugeordnet ist zum Abstützen der Transportbehälter (30, 31) im hochgekippten Zustand, wobei die Stütze (50) vorzugsweise am im aufgerichteten Zustand unteren Transportbehälter (30) angeordnet ist, und zwar insbesondere verstellbar.

10. Vorrichtung nach Anspruch 5 sowie einem oder mehreren der weiteren Ansprüche, dadurch gekennzeichnet, daß mindestens einem der Transportbehälter (30, 31) ein Sprengsatz zugeordnet ist zum Sprengen beider Transportbehälter (30, 31) nach dem Zünden des Räummittels (Räumleiter 34), insbesondere Sprengschnüre (57).

11. Vorrichtung nach Anspruch 5 sowie einem oder mehreren der übrigen Ansprüche, dadurch gekennzeichnet, daß die Rakete (35) über mindestens ein Dämpfungsorgan, vorzugsweise einem Paar nebeneinanderliegender Federn (82), mit dem Räummittel (Räumleiter 34) verbunden ist.

12. Vorrichtung nach Anspruch 11, dadurch gekennzeichnet, daß die Federn (82) über einen biegesteifen Querholm (117) mit dem Räummittel (Räumleiter 34) verbunden sind.

13. Vorrichtung nach einem oder mehreren der Ansprüche 5 bis 12, dadurch gekennzeichnet, daß das Räummittel als Räumleiter (34) aus mehreren Räumleiterabschnitten (32, 33) ausgebildet ist.

14. Vorrichtung nach Anspruch 5, gekennzeichnet durch als Räumleiterabschnitte (32, 33) ausgebildete Räummittelabschnitte, die rohrförmig ausgebildete Stäbe (91) aus einem metallischen Werkstoff aufweisen, deren Innenräume im wesentlichen vollständig durch jeweils eine Sprengladung (92) ausgefüllt sind, wobei die Stäbe (91) quergerichtet zwischen parallelen Verbindungssträngen (Seile 89, 90) befestigt sind, und den Verbindungssträngen (Seile 89, 90) Sprengschnüre (107) zum Zünden der Sprengladungen (92) von gegenüberliegenden Enden zugeordnet sind.

15. Vorrichtung nach Anspruch 14, dadurch gekennzeichnet, daß die Stäbe (91) mechanisch durch drei parallele Verbindungsstränge aus Seilen (89, 90) miteinander verbunden sind, derart, daß zwei außenliegende Seile (89) mit den gegenüberliegenden Endbereichen (95) der Stäbe (91) verbunden sind und das dritte Seil (90) etwa mittig mit den Stäben (91) verbunden ist.

16. Vorrichtung nach Anspruch 14 oder 15, dadurch gekennzeichnet, daß die beiden äußeren Seile (89) aus vorzugsweise einem metallischem Werkstoff formschlüssig mit den Endbereichen (95) der Stäbe (91) verbunden sind, vorzugsweise durch Steckverbindungen (96), wobei die Steckverbindungen (96) der äußeren Seile (89) insbesondere aus einer unverschiebbar auf dem Seil angeordneten Verdickung, vorzugsweise einer Preßhülse (98) und einer korrespondierend zur Verdickung ausgebildeten Aufnahmescheibe (100) zur endseitigen Anordnung in den rohrförmigen Stäben (91) ausgebildet sind, die durch eine außenliegende Klemmscheibe (101) und eine korrespondierende Abdeckscheibe (102) gehalten sind.

17. Vorrichtung nach Anspruch 16, dadurch gekennzeichnet, daß die Endbereiche (95) der Stäbe (91) mit gegenüberliegenden Schlitzen (97) versehen sind zum Hindurchtritt der der Verdickung (Preßhülse 98) gegenüberliegenden Bereiche der äußeren Seile (89) durch die Mantelwandung der Stäbe (91).

18. Vorrichtung nach Anspruch 15 sowie einem oder mehreren der weiteren Ansprüche, dadurch gekennzeichnet, daß die durchgehenden Sprengschnüre (107) den beiden äußeren Seilen (89) zugeordnet und lose durch den jeweiligen endseitigen Schlitz (97) der Stäbe (91) hindurchgeführt sind.

19. Vorrichtung nach Anspruch 18, dadurch gekennzeichnet, daß in den Bereichen der Stäbe (91) eine zu den darin angeordneten Sprengladungen (92) führende Abzweigung (109) von den durchgehenden Sprengschnüren (107) angeordnet ist, wobei jeder Sprengladung (92) zwei Abzweigungen (109) von den an gegenüberliegenden Endbereichen (95) der Stäbe (91) entlanggeführten (gegenüberliegenden) Sprengschnüren (107) zugeordnet sind.

20. Vorrichtung nach Anspruch 14 sowie einem oder mehreren der weiteren Ansprüche, dadurch gekennzeichnet, daß die Räumleiterabschnitte (32, 33) zur Bildung der Räumleiter einerseits an ihren Seilen (89, 90) miteinander durch Schnellverschlüsse, insbesondere lösbare Kettenglieder (119) bzw. Karabinerhaken verbunden sind und andererseits die korrespondierenden Sprengschnüre (107) der Räumleiterabschnitte (32, 33) in den Bereichen der Schnellverschlüsse für die äußeren Seile (90) zusammensteckbar sind, insbesondere durch entsprechende Sprengschnurverbinder (115).

## Claims

1. Process for clearing an area provided with explosives, especially a minefield, a clearing means (clearing ladder 34) equipped with explosive charges (92) being coupled together from a plurality of transportable clearing-means segments (clearing-ladder segments 32, 33) accommodated in different transport containers (30, 31) and being fired by means of a flying object (rocket 35) over the area to be cleared, and thereafter the explosive charges (92) of the clearing-means segments (clearing-ladder segments 32, 33) being ignited, characterised in that, before the connection of the clearing-means segments (clearing-ladder segments 32, 33), the transport containers (30, 31) are connected to one another and are subsequently jointly erected to form a firing ramp for the flying object (rocket 35), and a container cover (65), equipped on an inner face with the flying object (rocket 35), of the transport container (31) located at the top in the erected state is swung open for the ballistic orientation of the flying object (rocket 35), and after the flying object (rocket 35) has been fired the clearing-means segments (clearing-ladder segments 32, 33) are successively drawn out of the transport containers (30, 31) by the flying object (rocket 35), and after the clearing-means segments (32, 33) have been drawn out of the transport containers (30, 31) completely the explosive charges (92) are ignited.

2. Process according to Claim 1, characterised in that, to produce the clearing means (clearing ladder 34), at least the clearing-means segments (clearing-ladder segments 32, 33) accommodated in the transport containers (30, 31) are coupled together mechanically and pyrotechnically.

3. Process according to Claim 1 or 2, characterised in that, after the clearing-means segments (clearing-ladder segments 32, 33) of the clearing means (clearing ladder 34) have been drawn out of the transport containers (30, 31) completely, the explosive charges (92) are ignited automatically, in particular with a time delay.

4. Process according to one or more of Claims 1 to 3, characterised in that a clearing-means segment (clearing-ladder segment 32 or 33) is assigned to each of the two transport containers (30, 31).

5. Device for clearing an area provided with explosives, especially a minefield, having a clearing means (clearing ladder 34) accommodated in different transport containers (30, 31) and consisting of a plurality of clearing-means segments (clearing-ladder segments 32, 33) which are equipped with explosive charges (92) and which can be coupled together, and having a flying object (rocket 35) which can be fired over the area to be cleared and which is intended for drawing the clearing-means segments (clearing-ladder segments 32, 33) out of the transport containers (30, 31), characterised in that the transport containers (30, 31) are made box-shaped and connectable to one another and each have a container cover (51, 65) which is fastened to the corresponding transport container (30, 31) pivotably about an end wall (38, 61) in order to close an orifice (40, 63) of each transport container (30, 31), and the flying object (rocket 35), together with an inner face of the container cover (65), is connected freely movable in the firing direction to the transport container (31), at the top in the erected firing position, in such a way that the flying object (rocket 35) is ready for firing after the opening of the container cover (65).

6. Device according to Claim 5, characterised in that the transport containers (30, 31) are connectable to one another in such a way that their orifices (40, 63) lie in a common plane.

7. Device according to Claims 5 and 6, characterised in that mountings (44, 67) for receiving supporting rods (46, 69) or connecting rods are arranged on mutually opposite side walls (36, 59) of those edges of the transport containers (30, 31) directed to the orifices (40, 63), in such a way that, for transport, a supporting rod (46, 69) can respectively be pushed into the mountings (46, 67) of each transport container (30, 31), whilst, to couple the two transport containers (30, 31) together, the supporting rods (69) of one transport container (31) can be pushed into the mountings (44) of the second transport container (30).

8. Device according to Claim 5 and one or more of the further claims, characterised in that the transport containers (30, 31) are equipped with rolling and/or sliding members, especially with a pair of sliding runners (42, 66) which are arranged on the bottom (39, 62) of the transport containers (30, 31) and the lower transverse edges of which are rounded, and in that the spacing of the sliding runners (42, 66) is smaller than the width of the transport containers (30, 31).

9. Device according to Claim 5 and one or more of the further claims, characterised in that at least one of the transport containers (30, 31) is assigned a stay (50, 72) for supporting the transport containers (30, 31) in the tilted-up state, the stay (50) preferably being arranged, specifically especially adjustably, on the transport container (30) which is at the bottom in the erected state.

10. Device according to Claim 5 and one or more of the further claims, characterised in that at least one of the transport containers (30, 31) is assigned an explosive charge for the explosion of the two transport containers (30, 31) after the ignition of the clearing means (clearing ladder 34), especially explosive cords (57).

11. Device according to Claim 5 and one or more of the remaining claims, characterised in that the rocket (35) is connected to the clearing means (clearing ladder 34) via a least one damping member, preferably a pair of springs (82) located next to one another.

12. Device according to Claim 11, characterised in that the springs (82) are connected to the clearing means (clearing ladder 34) via a bend-resistant transverse spar (117).

13. Device according to one or more of Claims 5 to 12, characterised in that the clearing means is designed as a clearing ladder (34) consisting of a plurality of clearing-ladder segments (32, 33).

14. Device according to Claim 5, characterised by clearing-means segments which are designed as clearing-ladder segments (32, 33) and which have tubular bars (91) made of a metallic material, the interiors of which are respectively filled essentially completely by an explosive charge (92), the bars (91) being fastened transversely between parallel connecting strands (ropes 89, 90), and the connecting strands (ropes 89, 90) being assigned explosive cords (107) for igniting the explosive charges (92) from opposite ends.

15. Device according to Claim 14, characterised in that the bars (91) are connected to one another mechanically by means of three parallel connecting strands consisting of ropes (89, 90), in such a way that two outer ropes (89) are connected to the opposite end regions (95) of the bars (91) and the third rope (90) is connected to the bars (91) approximately centrally.

16. Device according to Claim 14 or 15, characterised in that the two outer ropes (89) preferably made of a metallic material are connected positively to the end regions (95) of the bars (91), preferably by means of plug connections (96), the plug connections (96) of the outer ropes (89) being formed especially from a thickening arranged non-displaceably on the rope, preferably from a press sleeve (98) and a receiving disc (100) formed to correspond to the thickening and to be arranged in the end of the tubular bars (91) which are held by an outer clamping disc (101) and a corresponding cover disc (102).

17. Device according to Claim 16, characterised in that the end regions (95) of the bars (91) are provided with mutually opposite slots (97) for the passage of the regions of the outer ropes (89) located opposite the thickening (press sleeve 98) through the casing wall of the bars (91).

18. Device according to Claim 15 and one or more of the further claims, characterised in that the continuous explosive cords (107) are assigned to the two outer ropes (89) and are guided loosely through the respective end slot (97) of the bars (91).

19. Device according to Claim 18, characterised in that there is arranged in the regions of the bars (91) a branch (109) which leads to the explosive charges (92) located therein and which comes from the continuous explosive cords (107), each explosive charge (92) being assigned two branches (109) from the (mutually opposite) explosive cords (107) guided along on opposite end regions (95) of the bars (91).

20. Device according to Claim 14 and one or more of the further claims, characterised in that, to form the clearing ladder, on the one hand, the clearing-ladder segments (32, 33) are connected to one another at their ropes (89, 90) by means of quick-action fastenings, especially releasable chain links (119) or snap hooks, and, on the other hand, the corresponding explosive cords (107) of the clearing-ladder segments (32, 33) can be plugged together in the regions of the quick-action fastenings for the outer ropes (90), especially by means of corresponding explosive-cord connectors (115).

## Revendications

1. Procédé de nettoyage d'une zone contenant des explosifs, en particulier d'un champ de mines, dans lequel on forme un moyen de nettoyage pourvu de charges explosives (92) (échelle de nettoyage 34) en accouplant plusieurs tronçons de moyen de nettoyage transportables (tronçons d'échelle de nettoyage 32, 33) placés dans des récipients de transport différents (30, 31) et le lance au moyen d'un objet volant (fusée 35) au-dessus de la zone à nettoyer, et ensuite met à feu les charges explosives (92) des tronçons de moyen de nettoyage (tronçons d'échelle de nettoyage 32, 33), caractérisé par le fait qu'avant de joindre les tronçons de moyens de nettoyage (tronçons d'échelle de nettoyage 32, 33), on joint les récipients de transport (30, 31), ensuite, pour former une rampe de lancement de l'objet volant (fusée 35), on les dresse ensemble et ouvre un couvercle de récipient de transport (65), pourvu sur sa face intérieure de l'objet volant (fusée 35), du récipient de transport (31) situé en haut à l'état dressé pour orienter balistiquement l'objet volant (fusée 35), et, en tirant l'objet volant (fusée 35), extrait successivement les tronçons de moyen de nettoyage (tronçons d'échelle de nettoyage 32, 33) des récipients de transport (30, 31) au moyen de celui-ci, puis, après l'extraction complète des tronçons de moyen de nettoyage (32, 33) des récipients de transport (30, 31), met à feu les charges explosives (92).

2. Procédé selon la revendication 1, caractérisé par le fait que, pour former le moyen de nettoyage (échelle de nettoyage 34), on accouple mécaniquement et pyrotechniquement au moins les tronçons de moyen de nettoyage (tronçons d'échelle de nettoyage 32, 33) placés dans les récipients de transport (30, 31).

3. Procédé selon l'une des revendications 1 et 2, caractérisé par le fait qu'après l'extraction complète des tronçons (tronçons d'échelle de nettoyage 32, 33) du moyen de nettoyage (échelle de nettoyage 34) des récipients de transport (30, 31), les charges explosives (92) sont mises à feu automatiquement, en particulier à retardement.

4. Procédé selon une ou plusieurs des revendications 1 à 3, caractérisé par le fait qu'à chacun des deux récipients de transport (30, 31) est affecté un tronçon de moyen de nettoyage (tronçon d'échelle de nettoyage 32 ou 33).

5. Dispositif de nettoyage d'une zone contenant des explosifs, en particulier d'un champ de mines, comportant un moyen de nettoyage (échelle de nettoyage 34) placé dans différents récipients de transport (30, 31) et constitué de plusieurs tronçons (tronçons d'échelle de nettoyage 32, 33) pourvus de charges explosives (92) et pouvant être accouplés, et un objet volant (fusée 35) pouvant être tiré au-dessus de la zone à nettoyer pour l'extraction des tronçons du moyen de nettoyage (tronçons d'échelle de nettoyage 32, 33) des récipients de transport (30, 31), caractérisé par le fait que les récipients de transport (30, 31) sont en forme de caisse, peuvent être joints et ont chacun, pour l'obturation d'une ouverture (40, 63) de chacun, un couvercle (51, 65) fixé à eux articulé sur une paroi frontale (38, 61), et l'objet volant (fusée 35) est lié avec liberté de mouvement dans la direction de lancement à la face intérieure de couvercle (65) du récipient de transport supérieur en position dressée de lancement (31) de façon telle qu'après l'ouverture de ce couvercle (65), l'objet volant (fusée 35) soit prêt à être lancé.

6. Dispositif selon la revendication 5, caractérisé par le fait que les récipients de transport (30, 31) peuvent être joints de façon telle que leurs ouvertures (40, 63) soient dans un plan commun.

7. Dispositif selon les revendications 5 et 6, caractérisé par le fait que, sur des parois latérales opposées (36, 59) des bords des récipients de transport (30, 31) dirigés vers les ouvertures (40, 63), sont placés des supports (44, 67) destinés à recevoir des barres de port (46, 69) ou barres de jonction, de façon telle que, pour le transport, une barre de port (46, 69) puisse être introduite dans chacun des supports (44, 67) de chaque récipient de transport (30, 31), tandis que pour l'accouplement des deux récipients de transport (30, 31), les barres de port (69) d'un récipient de transport (31) peuvent être glissées dans les supports (44) du deuxième récipient de transport (30).

8. Dispositif selon la revendication 5 et une ou plusieurs des autres revendications, caractérisé par le fait que les récipients de transport (30, 31) sont pourvus d'organes de roulement et/ou de glissement, en particulier de deux patins (42, 66) placés sur le fond (39, 62) des récipients de transport (30, 31) et dont les bords transversaux inférieurs sont arrondis, et que l'écartement de ces patins (42, 66) est inférieur à la largeur des récipients de transport (30, 31).

9. Dispositif selon la revendication 5 et une ou plusieurs des autres revendications, caractérisé par le fait qu'à au moins un des récipients de transport (30, 31) est adjointe une béquille (50, 72) pour le soutien des récipients de transport (30, 31) à l'état relevé, cette béquille (50) étant placée de préférence sur le récipient de transport inférieur à l'état dressé (30), et ce en particulier de façon réglable.

10. Dispositif selon la revendication 5 et une ou plusieurs des autres revendications, caractérisé par le fait qu'à au moins un des récipients de transport (30, 31) est adjointe une charge explosive pour la destruction des deux récipients de transport (30, 31) après la mise à feu du moyen de nettoyage (échelle de nettoyage 34), en particulier des cordons détonants (57).

11. Dispositif selon la revendication 5 et une ou plusieurs des autres revendications, caractérisé par le fait que la fusée (35) est reliée au moyen de nettoyage (échelle de nettoyage 34) par au moins un organe d'amortissement, de préférence deux ressorts (82) placés l'un à côté de l'autre.

12. Dispositif selon la revendication 11, caractérisé par le fait que les ressorts (82) sont reliés au moyen de nettoyage (échelle de nettoyage 34) par une traverse rigide à la flexion (117).

13. Dispositif selon une ou plusieurs des revendications 5 à 12, caractérisé par le fait que le moyen de nettoyage est une échelle de nettoyage (34) constituée de plusieurs tronçons (32, 33).

14. Dispositif selon la revendication 5, caractérisé par des tronçons de moyen de nettoyage constitués de tronçons d'échelle de nettoyage (32, 33) qui présentent des barreaux tubulaires (91) en métal dont l'intérieur est rempli pratiquement entièrement d'une charge explosive (92), ces barreaux (91) étant fixés dirigés transversalement entre des cordes parallèles de liaison (câbles 89, 90), et à ces cordes de liaison (câbles 89, 90) étant adjoints des cordons détonants (107) pour la mise à feu des charges explosives (92) depuis les extrémités opposées.

15. Dispositif selon la revendication 14, caractérisé par le fait que les barreaux (91) sont reliés mécaniquement par trois cordes parallèles de liaison constituées de câbles (89, 90) de façon telle que deux câbles extérieurs (89) soient joints aux parties d'extrémité opposées (95) des barreaux (91) et le troisième câble (90) soit joint à peu près au milieu aux barreaux (91).

16. Dispositif selon l'une des revendications 14 et 15, caractérisé par le fait que les deux câbles extérieurs (89), de préférence en métal, sont joints par un emboîtement aux parties d'extrémité (95) des barreaux (91), de préférence par des joints enfichables (96), les joints enfichables (96) des câbles extérieurs (89) étant constitués en particulier d'un épaississement placé fixe sur le câble, de préférence un manchon pressé (98), et d'un disque récepteur (100) de forme correspondant à l'épaississement pour montage en bout dans les barreaux tubulaires (91), qui sont tenus par un disque extérieur de serrage (101) et un disque de couverture correspondant (102).

17. Dispositif selon la revendication 16, caractérisé par le fait que les parties d'extrémité (95) des barreaux (91) sont pourvues de fentes opposées (97) pour le passage, à travers la paroi latérale des barreaux (91), des parties des câbles extérieurs (89) opposées à l'épaississement (manchon pressé 98).

18. Dispositif selon la revendication 15 et une ou plusieurs des autres revendications, caractérisé par le fait que les cordons détonants (107), continus, sont adjoints aux deux câbles extérieurs (89) et passent librement par la fente d'extrémité (97) correspondante des barreaux (91).

19. Dispositif selon la revendication 18, caractérisé par le fait que, dans la zone des barreaux (91), est placé un embranchement (109) des cordons détonants continus (107) qui va à la charge explosive (92) placée dans les barreaux, à chaque charge explosive (92) étant associés deux embranchements (109) des cordons détonants (107) (opposés) passant le long des parties d'extrémité opposées (95) des barreaux (91).

20. Dispositif selon la revendication 14 et une ou plusieurs des autres revendications, caractérisé par le fait que les tronçons d'échelle de nettoyage (32, 33), pour la formation de l'échelle de nettoyage, sont d'une part joints à l'endroit de leurs câbles (89, 90) par des fermetures rapides, en particulier des maillons de chaîne détachables (119) ou des mousquetons, et d'autre part, les cordons détonants (107) correspondants des tronçons d'échelle de nettoyage (32, 33) peuvent être joints par enfichage dans les zones des fermetures rapides des câbles extérieurs (89), en particulier par des raccords correspondants (115).
